# EUROPÄISCHE PATENTSCHRIFT

(11) **EP 0 811 443 B1**
(45) Veröffentlichungstag und Bekanntmachung des Hinweises auf die Patenterteilung: **12.12.2001**
(21) Anmeldenummer: 97107896.9
(22) Anmeldetag: 15.05.1997
(51) Int. Cl.: B21H 3/04

(54) **Tangentialrollkopf**
Tangential rolling head
Tête de roulage tangentiel

(30) Priorität: 07.06.1996 DE 29610183 U
(43) Veröffentlichungstag der Anmeldung: 10.12.1997
(73) Patentinhaber: Wilhelm Fette GmbH, 21493 Schwarzenbek (DE)
(72) Erfinder: Focken, Andreas, Dipl.-Ing., 21493 Schwarzenbek (DE); Oppelt, Klaus, 21481 Lauenburg (DE)
(74) Vertreter: Patentanwälte Hauck, Graalfs, Wehnert, Döring, Siemons

(56) Entgegenhaltungen:
- DE-U- 9 312 116
- US-A- 2 933 955
- SOVIET INVENTIONS ILLUSTRATED Section PQ, Week 8637 26.September 1986 Derwent Publications Ltd., London, GB; Class P52, AN 86-243912 XP002041995 & SU 1 207 598 A (GRONSKII K I) , 30.Januar 1986
- SOVIET INVENTIONS ILLUSTRATED Section PQ, Week 07 28.März 1979 Derwent Publications Ltd., London, GB; Class P52, AN B4565B XP002041996 & SU 599 900 A (TECHNOL DES PLAN) , 5.April 1978
- FIRMENSCHRIFT: "WAGNER Seitenrollwerkzeuge Nr. 8-300" September 1979 , GUSTAV WAGNER MASCHINENFABRIK , REUTLINGEN, DE XP002041994 * Seite 2 - Seite 5 *
- DATABASE WPI Section PQ, Derwent Publications Ltd., London, GB; Class P52, AN 76-H1098X [25] XP002041997 & SU 487 699 A (PROJ CONS TECH BUR) , 27.Januar 1976
- SOVIET INVENTIONS ILLUSTRATED Section PQ, Week 8505 13.März 1985 Derwent Publications Ltd., London, GB; Class P52, AN 85-030182 XP002041998 & SU 1 098 641 A (KIEV POLY) , 23.Juni 1984

## Beschreibung

Die Erfindung bezieht sich auf einen Tangentialgewinderollkopf nach dem Oberbegriff des Anspruchs 1.

Tangentialgewinderollköpfe, bei denen Gewinderollen an zwei gabelförmigen Rollkopfarmen drehbar gelagert sind zur Herstellung eines Gewindes, sind allgemein bekannt, etwa aus "WAGNER Seitenrollwerkzeuge Nr. 8-300". Bei der Herstellung eines Gewindes im Wege der Kaltverformung wird der Gewinderollkopf mit den nicht angetriebenen Gewinderollen von der Seite her auf das rotierende Werkstück gefahren, so daß die Drehbewegung des Werkstücks auf die Gewinderollen übertragen wird. Die Steigung des herzustellenden Gewindes ergibt sich aus der Steigung des Gewindes der Gewinderollen. Die Gewinderollen müssen zu Beginn eines Gewinderollvorgangs und auch während des Gewinderollens in einer bestimmten Stellung zueinander stehen. Sonst ist nicht gewährleistet, daß die Gewindegänge der einen Gewinderolle in die von der anderen Gewinderolle am Werkstück erzeugten Gewindegänge eingreifen.

Um der erwähnten Forderung Rechnung zu tragen, ist bei Tangentialrollköpfen bekanntgeworden, ein Synchrongetriebe zwischen den Gewinderollen vorzusehen. Aus der oben erwähnten Firmenschrift ist auch bekanntgeworden, auf der Achse, auf der die Gewinderolle drehbar gelagert ist, ein Ritzel drehbar zu lagern. Das Ritzel weist an seiner Stirnfläche ein Paar von einander diametral gegenüberliegenden Klauen auf, die mit komplementären Klauen der Gewinderolle in Eingriff kommen, um eine Drehbewegung des Ritzels auf die Gewinderolle zu übertragen. Die Montage der Gewinderollen, die austauschbar sein sollen, erfolgt von der freien Seite her durch seitliches Einschieben, wobei die Klauen zueinander ausgerichtet sein müssen. Außerdem müssen die Bohrungen von Gewinderolle und Ritzel zueinander ausgerichtet sein, damit die Achse hindurchgesteckt werden kann. Diese Montage erfordert einige Geschicklichkeit und ist mit einem gewissen Aufwand verbunden. Da für die Drehposition der Gewinderolle zwei einbaufähige Drehlagen möglich sind, muß der Monteur darauf achten, daß die Gewinderolle in der richtigen Drehlage eingebaut wird.

Aus DE-A-29 44 999 oder auch DE-U-8 126 319 ist bekanntgeworden, die Gewinderollen nicht über ein Getriebe zu koppeln, vielmehr frei drehbar vorzusehen, wobei jedoch Mittel vorgesehen sind, um die Gewinderollen nach dem Bearbeitungsvorgang in eine Ausgangsposition zurückzubringen. Die vorliegende Erfindung befaßt sich jedoch mit einem Tangentialgewinderollkopf, dessen Gewinderollen über ein Getriebe gekoppelt sind.

Der Erfindung liegt die Aufgabe zugrunde, einen Tangentialgewinderollkopf zu schaffen, bei dem der Einbau der Gewinderollen erleichtert und die Gefahr des Einbaus in einer falschen Drehposition vermieden wird.

Diese Aufgabe wird durch die Merkmale des Anspruchs 1 gelöst.

Bei dem erfindungsgemäßen Tangentialgewinderollkopf sind die zusammenwirkenden Klauen von Gewinderolle und Ritzel so ausgebildet, daß die Rolle nur in einer einzigen definierten Drehlage seitlich eingeschoben werden kann. Dies wird dadurch verwirklicht, daß die Enden eines Paars einander gegenüberliegender Klauen an der Gewinderolle jeweils auf dem Schenkel eines spitzen Winkels liegen, wobei die Klauen des Ritzels komplementär so ausgebildet sind, daß der von diesen gebildete Winkel nach außen divergiert. Durch eine derartige Ausbildung von Gewinderolle und Ritzel wird bei bereits eingebautem Ritzel nur bei einer einzigen Drehlage der Gewinderolle das seitliche Einschieben in den Arm des Rollkopfs möglich. Jede andere Lage würde das Einschieben blockieren.

Die Klauen sind an den Enden mit einem Winkel so geformt, daß die Achsen von Ritzel und Gewinderolle zusammenfallen, wenn die Klauen vollständig seitlich eingesteckt sind. Die konische Ausbildung der Enden der Klauen von Ritzel und Gewinderolle stellen nicht nur die Drehlage sicher, sondern auch die Endposition. Nach dem vollständigen Einstecken der Gewinderolle ist daher gleichzeitig eine Ausrichtung der Bohrungen von Gewinderolle und Ritzel gewährleistet, so daß sofort die Achse problemlos hindurchgeführt werden kann.

Die Rollkopfarme sind um eine gemeinsame Achse schwenkbar am Rollkopfhalter gelagert. Außerdem ist ein Einstellmechanismus vorgesehen, um den Abstand der Gewinderollachsen voneinander einzustellen entsprechend dem Durchmesser des zu formenden Gewindes. Aus den genannten Druckschriften, beispielsweise DE-U-8 126 319 ist bekannt, in dem dem Halter zugewandten Arm des zweiarmigen Hebels des Rollkopfarms jeweils eine Stellschraube anzuordnen, wobei die einander zugekehrten Enden der Stellschrauben gegeneinander liegen. Durch Verdrehen der beiden Stellschrauben läßt sich der Gewinderollabstand verändern. Ist die Änderung endgültig eingestellt, wobei zur Vermessung des Abstandes bekannt ist, eine Lehre zwischen die Gewinderollen einzufügen, erfolgt mit Hilfe einer weiteren Feststellschraube die Fixierung des eingenommenen Abstands. Ein derartiger Verstellmechanismus hat einige Nachteile. Der eine besteht darin, daß von zwei unterschiedlichen Seiten eine Betätigung vorgenommen werden muß. Bei beengten Platzverhältnissen, beispielsweise an einem Revolverkopf einer Werkzeugmaschine, kann das zu Schwierigkeiten führen. Die Lagerung der Stellschrauben benötigt Platz. Daher wird die Länge des Tangentialrollkopfs durch die Anordnung der Stellschrauben vergrößert. In CNC-Revolverdrehmaschinen findet sich häufig nur wenig Platz, da der Revolverkopf nur einen relativ kleinen Schwingkreisdurchmesser hat.

Daher sieht eine weitere Ausgestaltung der Erfindung vor, daß eine einzige Einstellschraube in einem Rollkopfarm mit einer festen Backe des anderen Rollkopfarms zusammenwirkt zur Einstellung des Abstands der Gewinderollen. Die einzige Schraube kann platzsparend so angeordnet werden, daß die Gesamtlänge des Gewinderollkopfes gegenüber herkömmlichen Konstruktionen deutlich verringert werden kann. In diesem Zusammenhang sieht eine weitere Ausgestaltung der Erfindung vor, daß die Einstellschraube etwa in Höhe der gemeinsamen Achse der Rollkopfarme angeordnet ist, und zwar schräg zu einer Mittenebene, die sich zwischen den Rollkopfarmen durch die gemeinsame Achse der Rollkopfarme erstreckt. Die mit dem anderen Rollkopfarm verbundene Backe erstreckt sich über die Mittenebene hinaus in Richtung der Stellschraube. Auf diese Weise wird ein besonders kurzer Rollkopf erhalten.

Wie erwähnt, erfordert die genaue Einstellung des Achsabstands der Gewinderollen eine präzise Vermessung. In diesem Zusammenhang sieht eine Ausgestaltung der Erfindung vor, daß an der Außenseite der Rollkopfarme Meßpunkte, vorzugsweise Meßkugeln, angeordnet sind zur Bestimmung des Achsabstands der Gewinderollen. Bei herkömmlichen Tangentialrollköpfen wird für jedes Gewinde eine eigene Lehre eingesetzt. Dies erhöht den Aufwand für den Betreiber. Durch die erfindungsgemäße Lösung kann ein einziges herkömmliches Meßinstrument verwendet werden, beispielsweise eine Mikrometerschraube oder dergleichen, um den Achsabstand der Gewinderollen präzise zu bestimmen. Eine spezifische Einstellehre kann entfallen.

Bei dem Formen eines Gewindes treten erhebliche Kräfte auf, die zur Durchbiegung der Achse der Gewinderollen führen können, womit ein Bruch des Ritzels verbunden sein kann. Es ist daher bei bekannten Tangentialrollköpfen auch vorgesehen, die Stahlachsen exzentrisch zu formen, um eine Durchbiegung zu kompensieren. Eine Ausgestaltung der Erfindung sieht in diesem Zusammenhang vor, daß die Achsen für die Gewinderollen aus Hartmetall geformt sind. Hartmetall reduziert die Durchbiegung drastisch und verhindert somit einen Ritzelbruch. Außerdem sind die Laufeigenschaften von Gewinderolle und Achse verbessert.

Erfolgt eine Verstellung des Achsabstands der Gewinderollen in der oben beschriebenen Art und Weise für die Einstellung auf ein anderes Gewinde, ergibt sich eine unterschiedliche Lage der Gewinderollen zur durch die gemeinsame Achse der Rollkopfarme gehenden Mittenebene. Es ist daher erforderlich, nach der Einstellung des Achsabstands die Mittigkeit wieder herzustellen. In diesem Zusammenhang sieht eine Ausgestaltung der Erfindung vor, daß mindestens ein Rollkopfarm als doppelarmiger Hebel ausgeführt ist und an dem dem Halter zugeordneten Arm ein Ansatz vorgesehen ist, der mit einem Verstellmechanismus zur Verstellung des Ansatzes am Halter zusammenwirkt. Zur Verwirklichung des Gedankens kann nach einer weiteren Ausgestaltung der Erfindung der Ansatz mit einer Mutter zusammenwirken, die auf einer Gewindespindel sitzt und die drehfest geführt ist. Die Lagerung der Gewindespindel im Halter führt bei einer Drehung der Gewindespindel zu einer Linearverstellung der Mutter auf der Gewindespindel und damit zu einem Verschwenken des zugeordneten Rollkopfarmes. Da die Rollkopfarme, wie an sich bekannt, über mindestens eine Feder gegeneinander vorgespannt sind, führt die Verschwenkung des einen Rollkopfarms zum Mitverschwenken des anderen Arms. Dadurch kann der Rollkopf im Hinblick auf die Mittenebene ausgerichtet werden. Die Spindel ist nach einer weiteren Ausgestaltung der Erfindung vorzugsweise von beiden Enden zugänglich, so daß sich die Bedienungsperson das jeweils günstigere Ende aussuchen kann, um die Mitteneinstellung zu bewerkstelligen.

Stöße bei einem Schalten des Revolverkopfes von Werkzeugmaschinen können zu einem Bruch des Ansatzes oder auch der Spindel führen. Um dieser Gefahr zu begegnen, ist nach einer weiteren Ausgestaltung der Erfindung vorgesehen, daß die Spindel an entgegengesetzten Enden mit einer Druckfeder beaufschlagt ist.

Nach einer weiteren Ausgestaltung der Erfindung ist vorgesehen, daß der Verstellmechanismus symmetrisch am Halter angebracht ist. Hierdurch kann der Rollkopf am Halter um 180° verdreht eingebaut werden, ohne daß der Verstellmechanismus umgebaut werden muß.

Nach einer weiteren Ausgestaltung der Erfindung ist vorgesehen, daß an einem Arm des zweiarmigen Hebels für den Rollkopfarm eine Skala angebracht ist, die mit einer Markierung an der gemeinsamen Achse zusammenwirkt. Mit Hilfe einer derartigen Skala kann der Achsabstand der Gewinderollen grob eingestellt werden.

Nach einer weiteren Ausgestaltung der Erfindung ist zwischen Halter und einem Rollkopfarm eine weitere Skala angebracht zur Anzeige der Mittenlage des Rollkopfes für den jeweils eingestellten Achsabstand der Gewinderollen. Zu jeder Gewindegröße gehört eine bestimmte Größe auf der Skala, so daß die Mittigkeit mit Hilfe der erwähnten Skala voreingestellt werden kann.

Eine Ausführungsform der Erfindung wird nachfolgend anhand von Zeichnungen näher erläutert.
- Fig. 1: zeigt perspektivisch einen Tangentialgewinderollkopf nach einem Ausführungsbeispiel der Erfindung.
- Fig. 2: zeigt eine Seitenansicht einer Gewinderolle des Rollkopfs nach Fig. 1.
- Fig. 3: zeigt einen Schnitt durch die Darstellung nach Fig. 2 entlang der Linie 3-3.
- Fig. 4: zeigt die Seitenansicht des Gewinderollkopfs nach Fig. 1 ohne Aufspannkörper.
- Fig. 5: zeigt die Draufsicht auf die Darstellung nach Fig. 4 entlang dem Richtungspfeil 5.
- Fig. 6: zeigt eine ähnliche Darstellung wie Fig. 4, jedoch bei Weglassung eines Arms des gabelartigen Rollkopfhalters und mit Schnitt durch ein Verstellmittel für die Verschwenkung des Rollkopfs.
- Fig. 7: zeigt eine ähnliche Darstellung wie Fig. 6, jedoch in einer anderen Schwenkposition der Rolikopfarme.

In Fig. 1 ist ein Aufspannkörper 10 für einen Gewinderollkopf 12 dargestellt, der einen L-förmigen Abschnitt 14 aufweist, an dessen einem Steg an der Außenseite ein Einspannzapfen 16 angebracht ist. In der rechteckigen Ausnehmung des L-förmigen Abschnitts 14 ist ein Rollkopfhalter 18 angebracht. Dieser besteht aus einem plattenförmigen Teil 20 und zwei Gabelarmen, von denen nur einer bei 22 zu erkennen ist. Der plattenförmige Abschnitt 20 wird mit Hilfe geeigneter Befestigungsmittel auf einem gezeigten Absatz des L-förmigen Abschnitts 14 aufsitzend am Aufspannkörper 10 befestigt.

Der Rollkopf 12 weist zwei gabelförmige Rollkopfarme 28, 30 auf, die als zweiarmige Hebel ausgeführt sind und die von den Armen 22 des Halters 18 um eine gemeinsame Achse drehbar gelagert sind (siehe hierzu weitere Figuren). Zwischen den Gabelarmen der Arme 28, 30 sind Gewinderollen 32, 36 drehbar gelagert, und zwar auf einer Achse 38 bzw. 40 aus Hartmetall. Wie erkennbar, ist der in Fig. 1 rechte Gabelarm breiter als der linke. Dies beruht darauf, daß in dem breiteren Gabelarm ein Zahnradgetriebe angeordnet ist, wobei ein mittleres Zahnrad des Getriebes, das beide Gewinderollen 32, 36 miteinander koppelt, auf der gemeinsamen Achse angeordnet ist. Jeweils ein Ritzel (nicht gezeigt) des Getriebes sitzt auf der Achse 38, 40 und wirkt drehfest mit der Gewinderolle 32, 36 zusammen.

Fig. 2 zeigt die Seitenansicht der Gewinderolle 32. Man erkennt, daß an der Stirnseite zwei bogensegmentförmige Klauen 42, 44 vorgesehen sind, die auf beiden Seiten einer durchgehenden Bohrung 46 einander gegenüberliegen. Die Bogenlänge der Klauen 42, 44 ist zwar gleich, die Klauen sind relativ zueinander in Umfangsrichtung verschoben, so daß sich auf der einen Seite ein Abstand a und auf der anderen Seite ein Abstand b zwischen den Enden gegenüberliegender Klauen 42, 44 bildet. Die Enden sind so geformt, daß sie auf den Schenkeln eines Winkels c liegen. Die Klauen der nicht gezeigten Ritzel auf den Achsen 38, 40 sind komplementär geformt. Durch seitliches Einschieben der Rollen 32, 36 können diese in den Armen 28, 30 eingebaut werden, wobei nur eine einzige Drehlage der Gewinderollen 32, 36 den Einbau ermöglicht. Eine um 180° verdrehte Lage würde dazu führen, daß zum Beispiel der engere Abstand a gegen den engeren Abstand der Klauen der Ritzel stoßen würde. Nur bei einer umgekehrten Drehposition der Rollen können die Klauen ineinandergeführt werden. Außerdem sind die Klauen so ausgebildet, daß bei einer satten Anlage der Enden der zusammenwirkenden Klauen die Bohrungen 46 der Rollen 32, 36 mit den Bohrungen der eingebauten Ritzel ausgerichtet sind, so daß die Achsen 38, 40 nach dem Einsetzen der Rollen 32, 36 ohne weiteres eingesteckt werden können. Ein genaues Ausrichten der Rollen ist hierzu nicht mehr erforderlich.

In Fign. 4 und 5 ist der aus dem Einspannkörper 10 ausgebaute Tangentialrollkopf in Seitenansicht zu erkennen. Die Scheiben 50, 52 lagern Achsen 54, 56 der Zahnräder des Getriebes, die mit den Ritzeln auf den Achsen 38, 40 kämmen. Die Scheibe 58 lagert die gemeinsame Achse 60, um die die Arme 28, 30 am Halter 18 schwenkbar sind. Außerdem befindet sich dahinter entweder ein einziges großes Zahnrad oder eine Anordnung von drei Zahnrädern, wobei das mittlere auf der Achse 60 sitzt. In diesem Fall findet ein Eingriff mit den Zahnrädern auf den Achsen 54, 56 statt, so daß die Drehung der Gewinderollen 32, 36 gekoppelt ist.

Zwischen den dem Halter 18 zugewandten Armen der Rollkopfarme 28, 30 sind zwei Federn 62, 64 gespannt, welche die entsprechenden Arme aufeinander zu vorspannen. In Fign. 6 und 7 sind die entsprechenden Löcher 66, 68, mit denen die Federn 62, 64 zusammenwirken, zu erkennen.

In Fign. 6 und 7 ist ferner zu erkennen, daß die Arme 28, 30 nicht gleich aufgebaut sind, vielmehr ist der Rollkopfarm 28 verhältnismäßig kurz, während der andere Rollkopfarm 30 einen sich zum kurzen Abschnitt erstreckenden Backenabschnitt 70 aufweist. Der Backenabschnitt 70 erstreckt sich über die Mittenebene, die sich zwischen den Rollen 32, 36 durch die gemeinsame Achse 60 erstreckt, hinaus. Oberhalb der gemeinsamen Achse 60 ist schräg zur beschriebenen Mittenebene eine Stellschraube 72 im oberen Rollkopfarm 28 in einer entsprechenden Gewindebohrung gelagert. Durch Verdrehung der Schraube 72 können die Arme 28, 30 relativ zueinander um die gemeinsame Achse 60 verschwenkt werden, wie aus den verschiedenen Positionen in Fign. 6 und 7 gezeigt. Dadurch läßt sich der Abstand der Rollen, die in Fig. 6 und 7 nur strichpunktiert angedeutet sind, verstellen. An dem unteren Arm 30 ist eine Skala 74 vorgesehen, die mit einer Markierung 76 auf der fest mit der Achse 60 und mit dem Arm 28 verbundenen Platte 58 zusammenwirkt, so daß die Markierung auf der Skala 74 anzeigt, welchen Abstand die Achsen der Rollen 32, 36 voneinander haben. Diese Einstellung ist jedoch relativ grob.

Eine Feineinstellung erfolgt mit Hilfe von Meßkugeln 78, 80 auf der Außenseite der Arme 28, 30, deren Abstand durch ein geeignetes Präzisionsmeßinstrument gemessen werden kann.

Mit dem Backenabschnitt 70 ist auch ein Federabschnitt 82 verbunden, der durch einen Schlitz 84 im Halteabschnitt 20 in diesen hineingeführt ist. Der Halteabschnitt weist eine Bohrung 86 auf, die eine Gewindespindel 88 lagert. Die Gewindespindel ist auf der einen Seite bei 88 und auch auf der gegenüberliegenden Seite bei 90 durch eine Druckfeder beaufschlagt. Die Gewindespindel 88 weist einen Gewindeabschnitt 92 auf, auf dem ein mutternartiger Schieber 94 sitzt, mit dem der Ansatz 82 zusammenwirkt. Der Schieber 94 ist durch den Schlitz 84 drehfest geführt, so daß er sich bei einer Verdrehung der Spindel 88 in Fign. 6 und 7 nach unten bzw. nach oben bewegt. Mit Hilfe dieses Einstellmechanismus kann der untere Arm 30 in gewünschter Weise verschwenkt werden. Da die Arme 28, 30 über Federn miteinander verspannt sind, wird gleichzeitig auch der obere Arm 28 mit verschwenkt. Dadurch ist es möglich, eine Mittigstellung des Rollkopfes zu erreichen, nachdem, wie zum Beispiel in Fig. 7 dargestellt, die Gewinderollen 32, 36 einen vorgegebenen Abstand voneinander erhalten haben.

Der Abschnitt 20 ist durch eine Platte 24 an der Oberseite abgedeckt, die mit Schrauben 26 befestigt ist. Eine weitere Platte 96 befindet sich an der Unterseite und ist in gleicher Weise befestigt. Beide Platten 24, 96 weisen eine Öffnung 98, 100 auf für die Hindurchführung eines Werkzeugs zur Verdrehung der Spindel 88.

Wie in Fig. 4 zu erkennen, weist der Arm 22 des Halters 18 eine Skala 102 auf, die mit einer Skala 104 an der Scheibe 58 zusammenwirkt. Die Scheibe 58 bewegt sich gemeinsam mit dem Arm 28, so daß mit Hilfe der Skala 102 die Mitteneinstellung des Rollkopfes eingestellt werden kann. Zu jedem Skalenstrich beider Skalen gehört ein bestimmter Achsabstand der Gewinderollen. Beträgt dieser z.B. 36, dann müssen die mit 36 bezeichneten Striche beider Skalen 102, 104 zueinander ausgerichtet sein, damit die Mitteneinstellung vorliegt.

Es versteht sich, daß auch auf den gegenüberliegenden Seiten des Rollkopfes Skalen vorgesehen sind entsprechend den Skalen 74 bzw. 102 und 104.

## Patentansprüche

1. Tangentialgewinderollkopf mit zwei gabelförmigen Rollkopfarmen, in denen mittels paralleler Achsen Gewinderollen drehbar gelagert sind, wobei die Gewinderollen seitlich mit einem auf den Achsen sitzenden Ritzel eines beide Gewinderollen koppelnden Getriebes in Eingriff stehen und Gewinderollen und Ritzel seitlich Klauen aufweisen derart, daß die Klauen der Rollen vor dem Einbau der Achsen seitlich in die Klauen der Ritzel einschiebbar sind, einem Rollkopfhalter, an dem die Rollkopfarme um eine gemeinsame, parallel zu den Rollenachsen verlaufende Achse schwenkbar gelagert sind, Gewindemitteln zur Einstellung des Abstands der Gewinderollachsen voneinander und Einstellmitteln für die Schwenklage des Rollkopfs zum Rollkopfhalter, **dadurch gekennzeichnet, daß** die zusammenwirkenden Klauen (42, 44) von Gewinderolle (32, 36) und Ritzel so ausgebildet sind, daß die Enden der Klauen (42, 44) eines Paars einander gegenüberliegender Klauen an der Gewinderolle (32) jeweils auf dem Schenkel eines spitzen Winkels (c) liegen, wobei die Klauen des Ritzels komplementär so ausgebildet sind, daß der von diesen gebildete Winkel nach außen divergiert, so daß die Rolle (32, 36) nur in einer einzigen definierten Drehlage seitlich eingeschoben werden kann und die Achsen von Ritzel und Gewinderolle (32) zusammenfallen, wenn die Klauen (42, 44) vollständig seitlich ineinandergesteckt sind.

2. Gewinderollkopf nach Anspruch 1, **dadurch gekennzeichnet, daß** eine einzige Einstellschraube (72) in einem Rollkopfarm (28) mit einer festen Backe (70) des anderen Rollkopfarms zusammenwirkt zur Einstellung des Abstands der Gewinderollen (32, 36) voneinander.

3. Gewinderollkopf nach Anspruch 2, **dadurch gekennzeichnet, daß** die Einstellschraube (72) etwa in Höhe der gemeinsamen Achse (60) der Rollkopfarme (28, 30) angeordnet sich schräg zur zwischen den Rollkopfarmen (28, 30) und die gemeinsame Achse (60) erstreckenden Mittenebene erstreckt und die feste Backe (70) sich über die Mittenebene hinaus in Richtung zugeordnetem Ende der Einstellschraube (72) hin erstreckt.

4. Gewinderollkopf nach einem der Ansprüche 1 bis 3, **dadurch gekennzeichnet, daß** an der Außenseite der Rollkopfarme (28, 30) Meßpunkte, vorzugsweise Meßkugeln (78, 80) angeordnet sind zur Bestimmung des Achsabstands der Gewinderollen (32, 36).

5. Gewinderollkopf nach einem der Ansprüche 1 bis 4, **dadurch gekennzeichnet, daß** die beiden Achsen (38, 40) für die Gewinderollen (32, 36) aus Hartmetall geformt sind.

6. Gewinderollkopf nach einem der Ansprüche 1 bis 5, **dadurch gekennzeichnet, daß** mindestens ein Rollkopfarm (30) als doppelarmiger Hebel ausgebildet ist und an dem dem Halter (18) zugeordneten Arm (70) ein Ansatz (82) vorgesehen ist, der mit einem Verstellmechanismus zur Verstellung des Ansatzes am Halter (18) zusammenwirkt.

7. Gewinderollkopf nach Anspruch 6, **dadurch gekennzeichnet, daß** der Ansatz mit einer Mutter (94) zusammenwirkt, die auf einer Gewindespindel (88) sitzt und die drehfest geführt ist.

8. Gewinderollkopf nach Anspruch 7, **dadurch gekennzeichnet, daß** die Spindel (88) drehbar, jedoch axial fest in einer Bohrung (86) des Halters (18) angeordnet ist.

9. Gewinderollkopf nach Anspruch 7 oder 8, **dadurch gekennzeichnet, daß** die Spindel (88) an entgegengesetzten Enden mit einer Druckfeder (88, 90) beaufschlagt ist.

10. Gewinderollkopf nach einem der Ansprüche 7 bis 9, **dadurch gekennzeichnet, daß** die Spindel (88) von beiden Enden zugänglich ist.

11. Gewinderollkopf nach einem der Ansprüche 7 bis 10, **dadurch gekennzeichnet, daß** der Verstellmechanismus symmetrisch am Halter (18) angebracht ist.

12. Gewinderollkopf nach einem der Ansprüche 6 bis 11, **dadurch gekennzeichnet, daß** der Ansatz (82) von einem Federstück gebildet ist, das am zugeordneten Arm angebracht ist.

13. Gewinderollkopf nach einem der Ansprüche 1 bis 12, **dadurch gekennzeichnet, daß** an einem Ende der gemeinsamen Achse (60) der Rollkopfarme (28, 30) eine Skala (74) angebracht ist zur Anzeige des Achsabstands der Gewinderollen (32, 36).

14. Gewinderollkopf nach einem der Ansprüche 1 bis 13, **dadurch gekennzeichnet, daß** am Halter (18) und einem Rollkopfarm (30) jeweils eine Skala (102, 104) angebracht ist zur Anzeige der Mittenlage des Rollkopfes für den jeweils eingestellten Achsabstand der Gewinderollen (32, 36).

## Claims

1. A tangential thread rolling head with two fork-shaped rolling head arms in which thread rollers are rotatably mounted by way of parallel axles, wherein said thread rollers are in engagement with a pinion siting on said axles of a gear which couples both thread rollers, and said thread rollers and pinion have lateral claws such that the claws of said rollers are laterally insertable into the claws of the pinions before installing said axles, a rolling head holder on which said rolling head arms are pivotably mountable about a common axle running parallel to said roller axles, threaded means for adjusting the distance of said thread roller axles from one another and adjusting means for the pivotal position of said rolling head to said rolling head holder, **characterized in that** cooperating claws (42, 44) of said thread roller (32, 36) and pinion are formed such that the ends of the claws (42, 44) of a pair of opposing claws at the thread roller (32) are located on the leg of an acute angle (c) with the claws of the pinion are complementary shaped such that the angle so formed diverges outwardly so that the said roller (32, 36) can be laterally inserted only in a single defined rotational position and the axes of the pinion and the thread rollers (32) are aligned when the claws (42, 44) are completely interengaged.

2. A thread rolling head, in particular according to claim 1, wherein a single adjusting screw (72) in a rolling head arm (28) cooperates with a fixed jaw (70) of said other rolling head arm for adjusting the distance of said thread rollers (32, 36) from one another.

3. A thread rolling head according to claim 2, wherein said adjusting screw (72) arranged roughly at the height of said common axle (60) of said rolling head arms (28, 30) extends inclined to a middle plane extending between said rolling head arms (28, 30) and said common axle and said fixed jaw (70) extends beyond said middle plane in the direction towards the associated end of said adjusting screw (72).

4. A thread rolling head according to one of claims 1 to 3, wherein on the outer side of said rolling head arms (28, 30) there are arranged measuring points, preferably measuring balls (78, 80) for determining the axle distance of said thread rollers (32, 36).

5. A thread rolling head according to one of claims 1 to 4, wherein both axles (38, 40) for said thread rollers (32, 36) are formed from hard metal.

6. A thread rolling head according to one of claims 1 to 5, wherein at least one rolling head arm (30) is formed as a double-armed lever and on said arm (70) assigned to said holder there is provided a projection (82) which cooperates with an adjusting mechanism for adjusting said projection on said holder (18).

7. A thread rolling head according to claim 6, wherein said projection cooperates with a nut (94) which sits on a threaded spindle (88) and is guided in a rotationally fixed manner.

8. A thread rolling head according to claim 7, wherein said spindle (88) is rotatably but axially fixedly arranged in a bore (86) of said holder (18).

9. A thread rolling head according to claim 7 or 8, wherein said spindle (88) at opposing ends is engaged by a compression spring (88, 90).

10. A thread rolling head according to one of claims 7 to 9, wherein said spindle (88) is accessible from both ends.

11. A thread rolling head according to one of claims 7 to 10, wherein said adjusting mechanism is mounted symmetrically on said holder (18).

12. A thread rolling head according to one of claims 6 to 11, wherein said projection (72) is formed by a spring which is mounted on said assigned arm.

13. A thread rolling head according to one of claims 1 to 12, wherein at one end of said common axle (60) of said rolling head arms (28, 30) there is mounted a scale (74) for indicating the axle distance of said thread rollers (32, 36).

14. A thread rolling head according to one of claims 1 to 13, wherein on said holder (18) and on a rolling head arm (30) there is each mounted a scale (102, 104) for indicating the center position of said rolling head for the adjusted axle distance of said thread rollers (32, 36) in each case.

## Revendications

1. Tête à rouler les filets tangentielle comportant deux bras fourchus de tête à rouler, dans lesquels des rouleaux filetés sont montés mobiles en rotation au moyen d'axes parallèles, les rouleaux filetés étant en prise latéralement avec des pignons, montés sur les axes d'un engrenage accouplant les deux rouleaux filetés, et les rouleaux filetés et le pignon comportant latéralement des griffes telles que les griffes des rouleaux peuvent être introduites en glissant latéralement dans les griffes des pignons avant la mise en place des axes, un support de tête à rouler, sur lequel les bras de la tête à rouler sont placés en pouvant basculer autour d'un axe commun parallèle aux axes des rouleaux, des moyens filetés de réglage de la distance séparant les axes des rouleaux filetés et des moyens de réglage de la position de basculement de la tête à rouler sur le support de tête à rouler, **caractérisée en ce que** les griffes coopérantes (42, 44) du rouleau fileté (32, 36) et du pignon sont constituées de manière que les extrémités des griffes (42, 44) d'une paire de griffes du rouleau fileté (32) opposées l'une à l'autre s'appuient respectivement sur les faces d'un dièdre aigu (c), les griffes du pignon étant constituées de manière complémentaire de manière que le dièdre qu'elles forment diverge vers l'extérieur, de sorte que les rouleaux (32, 36) ne peuvent être introduits latéralement que dans une seule position de rotation définie et que les axes du pignon et du rouleau fileté (32) coïncident, lorsque les griffes (42, 44) sont complètement emboîtées l'une dans l'autre latéralement.

2. Tête à rouler les filets selon la revendication 1, **caractérisée en ce qu'**une vis de réglage unique (72) coopère dans un bras (28) de tête à rouler avec une mâchoire fixe (70) de l'autre bras de tête à rouler pour le réglage de la distance séparant les rouleaux filetés (32, 36).

3. Tête à rouler les filets selon la revendication 2, **caractérisée en ce que** la vis de réglage (72), placée à peu près à la hauteur de l'axe commun (60) des bras (28, 30) de la tête à rouler, s'étend obliquement par rapport au plan médian s'étendant entre les bras (28, 30) de la tête à rouler et passant par l'axe commun (60) et que la mâchoire fixe (70) s'étend au-delà du plan médian en direction de l'extrémité associée de la vis de réglage (72).

4. Tête à rouler les filets selon l'une des revendications 1 à 3, **caractérisée en ce que**, sur le côté extérieur des bras (28, 30) de la tête à rouler, sont disposés des points de mesure, de préférence des billes de mesure (78 , 80), pour la détermination de la distance entre les axes des rouleaux filetés (32, 36).

5. Tête à rouler les filets selon l'une des revendications 1 à 4, **caractérisée en ce que** les deux axes (38, 40) pour les rouleaux filetés (32, 36) sont formés en métal dur.

6. Tête à rouler les filets selon l'une des revendications 1 à 5, **caractérisée en ce qu'**au moins un bras (30) de la tête à rouler est constitué par un levier à deux bras et que, sur le bras (70) associé au support (18), est prévue une pièce rapportée (82) qui coopère avec un mécanisme de déplacement pour déplacer la pièce rapportée sur le support (18).

7. Tête à rouler les filets selon la revendication 6, **caractérisée en ce que** la pièce rapportée coopère avec un écrou (94) qui est placé sur une broche filetée (88) et qui est guidé sans pouvoir tourner.

8. Tête à rouler les filets selon la revendication 7, **caractérisée en ce que** la broche (88) est disposée en pouvant tourner, mais fixe axialement dans un alésage (86) du support (18).

9. Tête à rouler les filets selon la revendication 7 ou 8, **caractérisée en ce que** la broche (88) est soumise à des extrémités opposées à l'action d'un ressort de pression (88, 90).

10. Tête à rouler les filets selon l'une des revendications 7 à 9, **caractérisée en ce que** la broche (88) est accessible aux deux extrémités.

11. Tête à rouler les filets selon l'une des revendications 7 à 10, **caractérisée en ce que** le mécanisme de déplacement est placé symétriquement sur le support (18).

12. Tête à rouler les filets selon l'une des revendication 6 à 11, **caractérisée en ce que** la pièce rapportée (82) est constituée par une pièce élastique fixée au bras associé.

13. Tête à rouler les filets selon l'une des revendications 1 à 12, **caractérisée en ce que**, à une extrémité de l'axe commun (60) des bras (28, 30) de la tête à rouler, est placée une échelle (74) pour indiquer la distance entre les axes des rouleaux filetés (32, 36).

14. Tête à rouler les filets selon l'une des revendications 1 à 13, **caractérisée en ce qu'**une échelle (102, 104) est placée respectivement sur le support (18) et sur un bras (30) de la tête à rouler, pour indiquer la position intermédiaire de la tête à rouler pour chaque distance réglée entre les axes des rouleaux filetés (32, 36).
